# FASCICULE DE BREVET EUROPEEN

(11) **EP 3 074 574 B1**
(45) Date de publication et mention de la délivrance du brevet: **02.08.2017**
(21) Numéro de dépôt: 14805203.8
(22) Date de dépôt: 18.11.2014
(51) Int. Cl.: E02D 37/00, E02D 3/12, E02D 31/10

(54) **PROCEDE DE REHABILITATION D'UN OUVRAGE PRESENTANT UNE FISSURE PAR SUIVI D'UNE COURBE REPRESENTATIVE DE L'ECARTEMENT DES BORDS DE LA FISSURE**
VERFAHREN ZUR WIEDERHERSTELLUNG EINER STRUKTUR MIT EINEM RISS DURCH FOLGEN EINER DIE ABTRENNUNG DER RÄNDER DES RISSES DARSTELLENDEN KURVE
METHOD FOR RESTORING A STRUCTURE HAVING A CRACK BY FOLLOWING A CURVE REPRESENTING THE SEPARATION OF THE EDGES OF THE CRACK

(30) Priorité: 26.11.2013 LU 92314
(43) Date de publication de la demande: 05.10.2016
(73) Titulaire: Arman Innovations S.A., 2420 Luxembourg (LU)
(72) Inventeur: TABATABAÏ, Alain, 78170 La Celle Saint Cloud (FR)
(74) Mandataire: IP Trust
(86) Numéro de dépôt international: PCT/EP2014/074838
(87) Numéro de publication internationale: WO 2015/078722

(56) Documents cités:
- EP-A1- 1 914 350
- EP-A1- 1 956 147
- GB-A- 2 278 101

## Description

### Domaine technique

La présente invention concerne un procédé de réhabilitation d'un ouvrage reposant sur un sol affaissé présentant au moins une fissure résultant de l'affaissement du sol.

Plus particulièrement, l'invention concerne un procédé de réhabilitation d'un ouvrage reposant sur un sol, par traitement de son sol d'assise par injection d'une substance expansive pour refermer ladite fissure.

### Arrière-plan de l'invention

Une fissure apparaissant sur un ouvrage peut être le signe d'une rupture dans les matériaux constitutifs de l'ouvrage et survient lorsque les contraintes engendrées dans l'ouvrage concerné, dépassent les limites de rupture pour lesquelles il a été conçu.

Certaines fissures apparaissent en raison d'un affaissement de l'ouvrage qui est alors le siège de contraintes parasites, c'est-à-dire de contraintes de traction et/ou de compression, normalement inexistantes sur l'ouvrage intact mais apparues suite au retrait du sol d'assise de l'ouvrage, et pouvant considérablement affaiblir l'ouvrage et engendrant ainsi des faiblesses et des désordres complémentaires.

Les causes d'un affaissement de sol sont multiples. Il s'agit généralement :
- d'un défaut de portance initiale
- d'une décompression accidentelle du sol (suite à une fuite de canalisation ou la réalisation d'un terrassement incontrôlé, etc.)
- d'un tassement différentiel.

Suite au phénomène de tassement, l'ouvrage subit un mouvement qui se traduit par l'apparition de fissures dans la superstructure telles que représentées sur les figures 1, 3 et 5 par exemple. Une partie A de la structure suit le tassement du sol sur lequel la structure de l'ouvrage repose, dit sol d'assise et qui sera défini en détail ultérieurement. En revanche, d'autres parties du bâtiment B (souvent placées au dessus de la première) restent provisoirement immobiles dans un équilibre instable, les deux parties A, B étant séparées par des fissures. Cet état d'équilibre instable crée des contraintes parasites souvent néfastes pour la pérennité de l'ouvrage.

Dans un cas idéal, les travaux de confortement du sol d'assise et du sol plus en profondeur, doivent permettre à l'ouvrage de retrouver son état initial.

Cependant, la diffusion des contraintes dans le sol est fonction de la profondeur dans le sol et les effets des travaux de confortement sur la fermeture des fissures sont également dépendants de la profondeur à laquelle le sol est conforté.

La formule de Boussinesq montre en effet que les contraintes se localisent dans un faible rayon autour de la verticale du point d'application de la charge q pour une profondeur z.

Ainsi, tel que représenté sur la figure 10, la diffusion se fait suivant un angle a par rapport à la verticale, la contrainte sp étant uniforme à l'intérieur de la zone de diffusion sur un plan horizontal donné.

On exprime la valeur B₁ : ${B}_{1} = B + 2 * z * tg α$

D'où : ${σ}_{z} = q / \left(1+2*z/B*tg α\right)$

Généralement on retient pour α une valeur entre 30° à 45°.

La figure 9 montre schématiquement la diffusion de σ_{z} avec la profondeur à partir de l'équation précédente.

Nous observons qu'à partir d'une profondeur de z∼2B, la valeur de σ_{z} devient moins importante au regard des charges apportées par l'ouvrage sur le sol. Elle converge vers zéro pour une profondeur de 8B.

En ce qui concerne le tassement du sol, nous pouvons établir une relation directe entre les contraintes et les déformations. Autrement dit, la valeur maximale de tassement est observée à la base des fondations et ce tassement diminue avec la profondeur pour converger vers zéro pour une profondeur de 8B.

Ainsi, en fonction de la profondeur du sol, deux types de sols peuvent être identifiés :
1. Sol d'assise - Il comprend une couche dite d'assise Z1 qui se situe en surface c'est à dire immédiatement sous les fondations de l'ouvrage, ainsi que les vides éventuellement présents entre la couche d'assise et les fondations de l'ouvrage. Lorsqu'il présente une mauvaise portance, il est susceptible de subir sous l'effet d'une charge, un tassement et provoquer des dégâts au sein de l'ouvrage. Le sol d'assise s'étend, conformément à la figure 5, sur une profondeur comprise entre « 0 » c'est à dire le niveau inférieur des fondations, et « 2B », profondeur à laquelle la contrainte σ_{z} est de l'ordre de 0,2 σ₀, « B » étant la largeur de l'élément de fondation (semelle ou dallage) par l'intermédiaire duquel la charge est exercé. La valeur de « 2B » peut donc être par exemple comprise entre 1,2m à 2m..
2. Sol profond - Sous la couche d'assise, une couche profonde Z2, est située à une profondeur comprise entre 2B et 8B. La contrainte σ_{z} y est comprise entre 0,2 σ₀ et 0,01 σ₀ et est donc négligeable. A cette profondeur, une couche de sol même présentant une mauvaise portance subit un moindre tassement du fait de sa profondeur relativement importante vis à vis de la charge appliquée « q ».

Or, pour qu'un procédé de réhabilitation d'un ouvrage en vue d'en refermer les fissures, soit efficace, il faut traiter la partie du sol où les contraintes sont maximales, c'est à dire le sol d'assise.

Mais il convient, avant de tenter de les réparer pour rendre à l'ouvrage son aspect d'origine, de s'assurer que le sol en profondeur présente une portance suffisante.

Et si le sol en profondeur nécessite une consolidation, il convient d'abord de commencer le traitement de cette couche Z2, par un quelconque procédé de consolidation : « jet groutting » (pour Injection de coulis à haute pression), injection de microciment, ou par le procédé décrit dans le brevet européen EP 0 851 064 déposé par la société Uretek, selon lequel il est préconisé d'injecter dans le sol de profondeur (couche Z2), une matière expansive, tout en contrôlant le moment où, suite à cette injection, le bâtiment et/ou le sol, commence à s'élever.

Les procédés de réhabilitation d'un ouvrage présentant une fissure, n'incluent donc pas la mise en oeuvre d'un tel procédé de consolidation en profondeur.

Ils sont mis en oeuvre sur le sol d'assise incluant la couche d'assise Z1, alors que la couche de sol Z2 sur lequel repose la couche Z1, est consolidée en profondeur, soit parce qu'elle n'a jamais subi de contraintes ayant entraîné une perte de portance, soit parce qu'elle a été redensifiée suite à de telles contraintes, ou qu'elle a été consolidée par des techniques appropriées.

Par exemple, les techniques traditionnelles de réhabilitation d'un ouvrage présentant une fissure envisagent, après confortation du sol en profondeur, un rebouchage des fissures avec ouverture, épinglage, puis rebouchage à l'aide d'un mortier sans retrait.

Ces techniques ne sont toutefois pas satisfaisantes pour les raisons suivantes :
- la partie (A) qui a subi le tassement, reste affaissée. Ainsi le propriétaire du bien, ne retrouve pas son ouvrage réparé dans le même état qu'avant le sinistre.
- Le rebouchage entre la partie (A) et (B) comporte souvent un désaffleurement qui n'est pas esthétiquement satisfaisant.
- Le rebouchage réalisé depuis l'extérieur a ses limites et ne permet pas d'assurer un contact parfait entre les éléments (A) et (B)
- et lorsque la fissure est située sur une paroi de l'ouvrage revêtue de motifs répétés, par exemple une paroi carrelée, le matériau additionnel rompant la répétition des motifs et dégradant l'aspect de la paroi en question.

Et parmi les procédés connus s'intéressant à l'injection de substance expansive dans le sol d'assise, le procédé décrit dans le document US 4 567 708 déposé par la société Uretek en 1983, consiste à ramener une dalle affaissée, à sa configuration plane d'origine en injectant dans le sol d'assise, une matière expansive. Il est prévu de mesurer la hauteur de la dalle avant une injection additionnelle. Cependant, ce document est totalement tacite sur la façon de refermer une fissure qui apparaitrait sur une paroi qui serait supportée par la dalle déformée. L'objet de la présente invention est d'améliorer le procédé et le système de réhabilitation d'ouvrages divulgués dans le document EP1914350A1. L'invention propose un procédé de confortation du sol superficielle d'assise d'un ouvrage, avec une qualité de finition pas encore atteinte, le sol en profondeur ayant été préalablement consolidé par une technique appropriée.

### Objet et résumé de l'invention

L'objectif de la présente invention est donc de fournir un procédé pour la réhabilitation d'un ouvrage sinistré, notamment un ouvrage présentant au moins une fissure en raison de l'affaissement de son sol d'assise, permettant à la fois d'améliorer les propriétés du sol d'assise de l'ouvrage et de neutraliser les contraintes parasites engendrées par le tassement du sol, apparues consécutivement sur l'ouvrage.

Cet objectif est atteint avec un procédé de réhabilitation d'un ouvrage affaissé présentant au moins une fissure résultant de l'affaissement, dans lequel une substance de renforcement est injectée dans le sol de l'ouvrage (Z1) au droit de ladite fissure dans un trou de forage primaire, le procédé étant caractérisé en ce qu'il comprend en outre, simultanément à l'injection, l'acquisition d'une courbe révélatrice du rapprochement des bords de la fissure, l'injection étant arrêtée dès qu'une brusque diminution de pente en valeur absolue est détectée sur la courbe.

Plus précisément, lorsqu'on injecte dans le sol ou à l'interface entre le sol et la fondation de l'ouvrage, en quantité et/ou à pression suffisante une substance de renforcement du sol, celle-ci exerce, sur la base de l'ouvrage fissuré, une poussée ascendante qui tend à refermer la fissure de l'ouvrage, c'est-à-dire à rapprocher l'un de l'autre, les bords inférieur et supérieur de la fissure.

Dans un premier temps, le rapprochement entre les bords de la fissure est rapide, puisque ces bords ne sont pas encore en contact.

Dès que les bords entrent en contact, le rapprochement est subitement freiné.

Le début du contact entre les bords de la fissure correspond à un moment où les contraintes parasites exercées sur l'ouvrage du fait de l'affaissement, sont neutralisées. En effet, une fois les deux bords en contact, la descente des charges de la partie haute (B) pourra se faire de façon satisfaisante vers le sol comme cela était le cas initialement.

Selon l'invention, on choisit donc d'arrêter l'injection dès que ce moment est détecté.

Il a été établi que ce moment peut être détecté facilement en traçant la courbe de variation d'un paramètre révélateur du rapprochement entre les bords de la fissure, par exemple une courbe de variation de déplacement ou de pression.

Ainsi, selon un exemple de mise en oeuvre du procédé selon l'invention, un capteur d'un paramètre révélateur du rapprochement entre les bords de la fissure est placé entre deux points situés sur la façade de l'ouvrage, de part et d'autre de la fissure. Le capteur est relié à un dispositif de lecture, et, simultanément à l'injection, la courbe est lue sur le dispositif de lecture.

Le capteur peut par exemple être un capteur de déplacement adapté à mesurer le rapprochement entre les bords de la fissure.

Selon une disposition avantageuse de l'invention, le capteur permet de détecter des déplacements infinitésimaux, de l'ordre de 10 microns.

Le capteur peut aussi être un capteur de pression adapté à mesurer entre les bords de la fissure une augmentation de pression révélatrice du rapprochement entre lesdits bords.

Dans ce cas également, les variations de pression sont mesurées avec un degré important de précision, par exemple de l'ordre de 0,005 bars.

Au moment où les bords de la fissure entrent en contact, une courbe telle qu'évoquée ci-dessus présente une brusque diminution de pente en valeur absolue.

En traçant la courbe d'un paramètre révélateur du rapprochement des bords de la fissure, on peut ainsi déterminer avec une grande précision le moment optimal pour l'arrêt de l'injection.

Grâce à ces dispositions, il est possible à la fois d'éviter la création de contraintes excessives dans l'ouvrage (par exemple une contrainte de compression excessive entre les bords de la fissure due à une injection trop importante), et de neutraliser de façon satisfaisante les contraintes parasites dues au sinistre (en évitant d'arrêter l'injection prématurément).

Le procédé permet également la densification et l'amélioration de la portance du sol superficiel dans la couche Z1 grâce à l'injection de la substance de renforcement, ce qui augmente la capacité portante du sol (dans un sol de portance insuffisante) et/ou diminue sa perméabilité dans le cas d'un sol sensible aux variations hydriques. De même, elle permet de remplir les espaces vides entre le sol et la fondation de l'ouvrage.

Selon un exemple de mise en oeuvre, pour détecter la brusque rupture de pente signalant l'arrêt de l'injection, on évalue la pente de la courbe durant un premier intervalle ΔT_{S} puis durant un deuxième intervalle de temps ΔT_{D}, ΔT_{S} et ΔT_{D} étant compris entre 10 secondes et 2 minutes, et de préférence de l'ordre de 1 minute, et de façon encore plus préférée, 15 ou 30 secondes.

On considère par exemple qu'une brusque diminution de pente est détectée lorsque la pente en valeur absolue sur le deuxième intervalle est inférieure de plus de 30%, de préférence plus de 50%, à la pente en valeur absolue sur le premier intervalle.

Sur un ouvrage fissuré présentant une pluralité de fissures, le procédé sera généralement appliqué sur celles parmi lesdites fissures qui sont les plus représentatives de l'état de l'ouvrage en relation avec un problème de tassement de sol.

Plus précisément, on commencera par traiter la partie de l'ouvrage où l'affaissement est le plus important, et dans cette partie, par les fissures les plus significatives c'est à dire les plus hautes et les plus larges, et les plus proches des angles de l'ouvrage, et parmi les fissures les plus significatives, par les plus étendues.

Et lorsqu'une fissure est identifiée comme très étendue, par exemple lorsqu'elle présente une longueur supérieure à 1 mètre, on la traitera par des injections multiples, soit en commençant l'injection à l'aplomb de l'écartement le plus important au sein de la fissure, par un premier point d'injection I, puis par des points d'injection successifs J, J', K, K' alternativement de part et d'autre de ce premier point d'injection I, soit en commençant l'injection par un premier point d'injection K situé à une première extrémité de la fissure considérée, en poursuivant l'injection à un deuxième point d'injection K' situé à une deuxième extrémité de cette fissure, puis par des points successifs J, J' alternativement de part et d'autre du centre de la fissure pour la refermer progressivement depuis ses extrémités.

De préférence, le premier trou de forage est situé dans un plan sensiblement aligné avec le capteur et perpendiculaire à la façade.

Selon une disposition avantageuse, la substance de renforcement injectée est une substance expansive, notamment de la mousse de polyuréthane.

### Brève description des dessins

L'invention sera mieux comprise à la lecture de la description qui suit d'un mode de réalisation de l'invention donné à titre d'exemple non limitatif, en référence aux dessins annexés, sur lesquels :
- La figure 1 est une illustration schématique d'un ouvrage sinistré pouvant être réhabilité grâce au procédé de l'invention ;
- La figure 2 montre un détail de mise en oeuvre du procédé selon l'invention ;
- La figure 3 montre l'ouvrage de la figure 1 soumis au procédé de l'invention ;
- Les figures 4A et 4B illustrent une fissure de l'ouvrage respectivement avant et après la mise en oeuvre du procédé ;
- La figure 5 illustre schématiquement par une vue en perspective les points de forage pouvant être réalisés notamment le long des fissures étendues selon un mode de mise en oeuvre de la présente invention ;
- La figure 6 est une courbe établie grâce à un capteur de pression fixé de part et d'autre de la fissure ;
- La figure 7 est une courbe établie avec un capteur d'élongation fixé de part et d'autre de la fissure
- La figure 8 illustre schématiquement par une vue en coupe du sol d'assise d'un ouvrage, comprenant un vide entre le dallage et une couche d'assise Z1, ainsi qu'une lance d'injection à orifices multiples répartis le long de son axe à son extrémité, et permettant une distribution de la substance expansive pour combler le vide et consolider la couche Z1,
- La figure 9 représente par une vue schématique en coupe, le sol à l'aplomb d'un ouvrage supporté par une semelle, définissant une surface d'assise de profondeur z=0, une couche de surface ou d'assise Z1 à une profondeur z comprise entre 0 et 2B et une couche profonde à une profondeur comprise entre 2B et 8B,
- La figure 10 représente par une vue schématique la répartition des contraintes σ_{z} dans le sol, sous l'effet de l'application d'une charge « q ».

### Description détaillée de plusieurs modes de mises en oeuvre

Dans les premières années de la vie d'un ouvrage, son sol d'assise se tasse toujours un peu sous l'effet des charges (poids propre de l'ouvrage, charges permanentes, charges d'exploitation). On parle de tassement sous charges, réparti en tout point de l'ouvrage.

Dans certains cas, cependant, le tassement n'est pas le même en tout point de la structure. On parle de tassement différentiel.

Les causes de ce phénomène peuvent être multiples, soit que le sol ait été plus compressible à certains endroits qu'à d'autres, soit que les charges appliquées à l'ouvrage aient été inégalement réparties, soit encore en raison de variations hydriques du sol dues par exemple à l'orientation (les flancs orientés Sud et Ouest subissent plus de dessication que les flancs orientés Nord et Est), à la présence à proximité de racines d'arbres absorbant l'eau du sol, à un drainage insuffisant, à des fuites des réseaux, etc...

Sur la figure 1, on a représenté un pavillon 10 dont le sol d'assise a subi un tel tassement différentiel. On y observe un tassement important du sol et, de fait, un affaissement d'une partie inférieure A du pavillon 10, sur son côté droit alors qu'une partie supérieure B reste au même niveau qu'avant le tassement.

Sur ce côté affaissé, la transmission des charges de l'ouvrage au sol est modifiée, l'interface entre la semelle de fondation et le sol d'assise étant incertaine, voire inexistante en cas de formation d'un vide intermédiaire entre ces deux éléments.

La réponse de la construction à la modification de la transmission des charges de la structure au sol, et aux contraintes parasites qui en résultent, se traduit par une rupture avec la fissuration du bâtiment, illustrée par le réseau de fissures 20 sur la figure 1.

Un ingénieur spécialisé dans la construction pourra facilement différencier deux types de fissures : les fissures stabilisées, qui n'affectent plus l'ouvrage, et les fissures dites « actives », qui, au contraire, sont le siège de contraintes parasites.

Généralement, les fissures actives se situent au-dessus des fissures stabilisées.

Une fois l'ouvrage et le sol sous-jacent stabilisés après confortation suite à un sinistre par exemple, on traitera en priorité la partie de l'ouvrage où l'affaissement est le plus important, et dans cette partie, par les fissures les plus significatives c'est à dire les plus hautes et les plus larges, et les plus proches des extrémités latérales de l'ouvrage (coins), et parmi les fissures les plus significatives, par les plus étendues.

Lorsqu'une fissure est identifiée comme très étendue, par exemple lorsqu'elle présente une longueur supérieure à 1 mètre, on la traitera par des injections multiples, soit en commençant l'injection à l'aplomb de l'écartement le plus important au sein de la fissure, par un premier point d'injection I, puis par des points d'injection successifs J, J', K, K' alternativement de part et d'autre de ce premier point d'injection I, soit en commençant l'injection par un premier point d'injection K situé à une première extrémité de la fissure considérée, en poursuivant l'injection à un deuxième point d'injection K' situé à une deuxième extrémité de cette fissure, puis par des points successifs J, J' alternativement de part et d'autre du centre de la fissure pour la refermer progressivement depuis ses extrémités.

Sur la figure 1 par exemple, on considérera que la fissure 22 est la plus représentative de l'état de l'ouvrage.

Pour réhabiliter l'ouvrage sinistré, trois conditions doivent être satisfaites.

Une condition préalable est que le sol en profondeur, c'est à dire situé à une profondeur supérieure à 2B, B étant la largeur de la semelle supportant l'ouvrage, la plus proche de la fissure, n'ait jamais subi de contraintes ayant entraîné une perte de portance, parce qu'il a été redensifié ou consolidé par des techniques appropriées.

Cette condition préliminaire doit être remplie avant la mise en oeuvre du procédé selon l'invention.

Une deuxième condition est l'amélioration et l'homogénéisation des propriétés du sol S vis-à-vis des charges appliquées et/ou des variations hydriques, afin d'éviter la survenance ultérieure de nouveaux problèmes de tassements différentiels.

Cette deuxième condition peut être remplie par l'injection dans le sol S d'une substance de renforcement, notamment une substance expansive, permettant de densifier le sol et ainsi d'améliorer à la fois sa portance et sa perméabilité.

Une troisième condition est la neutralisation des contraintes parasites engendrées dans la structure du fait des tassements différentiels et les ruptures de la structure. En effet, une partie de la superstructure pourrait par exemple rester en porte à faux.

Le procédé selon l'invention, dont les étapes successives sont décrites ci-dessous, permet de réhabiliter l'ouvrage sinistré illustré sur la figure 1.

Dans une première étape du procédé illustrée sur les figures 2 et 3, un capteur de contrainte 30 est placé sur la façade de l'ouvrage, de part et d'autre de la fissure 12, de préférence perpendiculairement à la direction moyenne de la fissure.

Le capteur de contrainte 30 est par exemple un détecteur de pression, relié respectivement à deux points fixes Q3, Q4 situés de part et d'autre de la fissure 22.

Une augmentation de pression mesurée par le capteur 30 signifie que les deux bords 24, 26 de la fissure 22 tendent à se rapprocher.

Le capteur de pression 30 est relié à un dispositif de lecture 40, ici un ordinateur, sur lequel un premier opérateur peut lire la courbe illustrant les valeurs de pression mesurées au cours du temps à l'aide du capteur 30.

Sur la figure 5, qui illustre un mode de mise en oeuvre particulièrement avantageux de l'invention, un trou de forage 50 aussi large qu'une lance d'injection est foré au droit de la fissure 22, selon une trajectoire légèrement oblique dirigée vers l'intérieur du bâtiment 10 en direction de la couche de sol Z1.

Ce premier trou de forage 50 est généralement situé dans un plan P perpendiculaire à la façade 12 de l'ouvrage 10 et comprenant le capteur de pression 30 (voir figure 1) et se situe généralement à l'aplomb de l'écartement maximal de la fissure (coïncidant souvent avec le centre de la fissure).

Une lance d'injection 51, est insérée dans le trou de forage 50 : la lance 51 est positionnée de sorte que son extrémité inférieure soit placée dans la couche Z1 sous la semelle de fondation du pavillon 10. Cette lance 51 comporte à son extrémité pénétrant le sol d'assise, des orifices successifs afin de pouvoir répandre de la substance expansive aussi bien dans la couche d'assise Z1 que dans les vides éventuels sous fondation existant entre la semelle et la couche Z1.

Ainsi, comme l'illustre la bulle supérieure de la figure 3, à l'aide des orifices supérieurs de la lance d'injection 51, la substance de renforcement est injectée au niveau de l'interface entre la semelle de fondation 14 et le sol S, ce pour remplir les vides et assurer que les charges soient bien transmises entre ces deux éléments. Dans la suite, cette étape est appelée « injection de clavetage ».

Et comme l'illustre la bulle inférieure de la figure 3, à l'aide des orifices inférieurs de la lance d'injection 51, on injecte la substance expansive dans la couche d'assise elle même Z1, injection dite de consolidation.

L'injection de consolidation est paramétrée (volume de substance injectée, pression d'injection, coefficient d'expansion de la substance de renforcement le cas échéant, phasage des injections, etc.) de sorte que le sol aux abords du point d'injection soit renforcé, et qu'une poussée ascendante est exercée sur la base affaissée A de l'ouvrage au droit de la fissure à traiter.

Dans l'exemple, la substance de renforcement est une mousse de polyuréthane. Une telle mousse de polyuréthane est, par exemple, le résultat d'un mélange de polyol et de MDI Isocyanate. Sur chantier, ces deux produits sont stockés dans un camion, dans des cuves séparées. Les deux composants sont acheminés, à travers des tuyaux, jusqu'au pistolet mélangeur de la lance de projection. L'association des deux produits mixés sous pression avec de l'air insufflé par une pompe bi-composants forme par réactions chimiques une mousse expansive qui se solidifie et acquiert de hautes caractéristiques mécaniques.

Durant toute l'opération d'injection, un premier opérateur lit en permanence la courbe affichée par l'ordinateur 40.

La courbe de la figure 6 donne les valeurs de pression mesurées (en ordonnées) en fonction du temps (en abscisse).

On note que la courbe peut être relevée indifféremment par un système d'échantillonnage dans le temps (mesures à intervalles réguliers) ou en continu.

L'instant T_{A}=0 (point A sur la courbe) correspond à l'injection du mélange de polyol et de MDI Isocyanate dans la profondeur du sol d'assise à l'aide de la lance d'injection 51. A compter de cet instant, un certain temps est nécessaire à la réaction des deux composants.

La phase préliminaire, durant laquelle la mousse n'a pas débuté son expansion et le sol d'assise n'a pas encore été déplacé, est notée PH1 sur la courbe. L'injection n'entraîne pour l'instant aucune modification des contraintes exercées sur l'ouvrage 10, ce qui se traduit par un premier plateau PH1 sur la courbe relevée.

L'instant T_{B} (point B sur la courbe) correspond au début des mouvements de la partie affaissée A de l'ouvrage en raison du traitement du sol d'assise Z1. La résistance latérale du sol étant inférieure à sa résistance verticale (importante du fait du poids du bâtiment), la mousse se propage essentiellement latéralement depuis l'extrémité de la lance d'injection 51. Les grains du sol se réorganisent entre eux. Le sol se densifie sous l'effet de la poussée latérale de la mousse, mais le niveau du sol d'assise reste pour l'instant inchangé. Là encore, on ne mesure aucune influence sur l'ouvrage. La courbe de pression reste plane PH2.

Le sol d'assise, une fois compacté (point T_{C} de la courbe), offre une résistance accrue à la propagation de la mousse dans la direction horizontale. La résistance du sol dans la direction verticale devient finalement plus faible que sa résistance latérale. La mousse tend alors à se propager vers le haut, engendrant, sur la base de l'ouvrage 10, une force de poussée dirigée vers le haut. Cette force de poussée tend naturellement à relever la partie affaissée de l'ouvrage 10, rapprochant progressivement le bord inférieur 26 de la fissure 22 de son bord supérieur 24. La pression mesurée par le capteur augmente alors très rapidement, comme illustré sur la courbe par la phase notée PH3. Le point T_{C} correspond donc au début du relevage de la partie A.

Au bout d'un moment, l'augmentation de la pression se fait plus lente. En effet, à un instant T_{D} (point D sur la courbe), la courbe montre une rupture de pente, qui correspond au début du contact entre les bords inférieur et supérieur de la fissure. L'injection est arrêtée dès que la rupture de pente est détectée. Le pistolet injecteur est coupé.

Les variations de pente de la courbe sont évaluées en permanence tout au long de l'injection.

Dans la pratique, un opérateur expérimenté peut stopper l'injection dès qu'il détecte à l'oeil nu une rupture franche de la pente de la courbe, la pente diminuant en valeur absolue. Pour écarter toute mauvaise interprétation, l'opérateur attend généralement que cette modification de la courbe se confirme sur un intervalle de temps prédéterminé, de l'ordre d'une dizaine de secondes, par exemple entre 15 et 30 secondes, après le point de rupture de pente D, généralement inférieur à 1 minute.

En général, l'opérateur arrêtera l'injection lorsqu'à un instant T, il aura détecté une diminution de la pente d'au moins 30%, de préférence de 50%, sur un intervalle de temps inférieur à 1 minute. Cette détection peut aussi être réalisée de manière automatisée, à l'aide d'un logiciel approprié.

Dans l'exemple illustré, l'injection est arrêtée à un instant Ts (correspondant à un point Gs de la courbe) où la pente sur un premier intervalle ΔT_{S}, est inférieur de plus de 30% à la pente de la courbe sur un intervalle de temps précédent ΔT_{D}, ΔT_{S} et ΔT_{D} étant inférieurs ou égaux à 1 minute, par exemple 15 ou 30 secondes.

Evidemment, la stabilisation de la courbe n'est pas immédiate, la mousse continuant son expansion pendant quelques instants après l'arrêt du pistolet. Ceci est illustré par une faible et lente variation de pression notée PH4 sur la figure 6.

Enfin, une fois la fissure 22 entièrement refermée, on observe une stabilisation totale de la valeur de pression mesurée, identifiable par le palier noté PH5 sur la courbe.

La figure 4B illustre la fissure 22 une fois l'injection de consolidation terminée. Le point bas Q1 de l'ouvrage est remonté à son niveau d'origine Q1'.

Si la fissure considérée s'étend sur une longueur importante, par exemple 1 mètre ou plus, et que malgré une première injection, selon le procédé ci-dessus, un écartement entre les bords de la fissure subsiste à une certaine distance, des opérations d'injection supplémentaires sont ensuite poursuivies en d'autres points d'injection J et J' puis K, K' situés de part et d'autre du premier trou de forage I et dans les zones qui se trouvent à l'aplomb de la fissure considérée, conformément à la figure 5 ..

Les autres points d'injection J, J', K, K', adjacents au premier point d'injection I sont selon un premier mode de réalisation, effectués dans des trous de forage réalisés alternativement à gauche et à droite du trou de forage primaire 50, en suivant sensiblement la façade 12 du bâtiment 10. Les trous de forage sont espacés du premier trou de forage 50 et entre eux d'une distance constante d prédéterminée, par exemple égale à un mètre.

On ne réalisera aucune injection à plus de 1 m de distance des deux points qui se trouvent respectivement à l'aplomb des deux extrémités d'une fissure.

Selon un autre mode de mise en oeuvre du procédé selon l'invention, le capteur utilisé peut être un détecteur de déplacement (d'élongation), notamment un détecteur à fibre optique permettant une détection de déplacements à 10 microns près.

La courbe de contrainte obtenue avec un tel capteur de déplacement est illustrée sur la figure 7. Elle est le miroir de la figure 6 décrite précédemment. L'élongation mesurée par un capteur fixé respectivement en un point de la partie inférieure de la fissure et un point de la partie supérieure de la fissure évolue en effet de manière inversée par rapport à la pression mesurée entre les bords de la fissure : Lorsque la pression augmente, l'élongation diminue et vice versa.

Les phases PH1 à PH5 sont représentées sur la courbe de la figure 7. L'ensemble des commentaires faits précédemment relativement à la figure 6 s'appliquent mutatis mutandis à celle-ci.

On constate qu'après un premier palier correspondant à l'expansion de la mousse et au début de la consolidation du sol, la courbe présente une pente importante, témoignant du rapprochement rapide des bords de la fissure. Lorsque les bords entrent en contact, le rapprochement devient plus lent et la pente de la courbe (en valeur absolue) diminue brusquement.

Selon l'invention, l'injection dans le premier trou de forage est arrêtée dès que la brusque diminution de pente en valeur absolue (point D) est identifiée.

## Revendications

1. Procédé de réhabilitation d'un ouvrage reposant sur un sol affaissé (10), le sol en profondeur étant consolidé, l'ouvrage présentant au moins une fissure (22) résultant de l'affaissement du sol, dans lequel une substance de renforcement est injectée dans le sol d'assise de l'ouvrage au droit de ladite fissure (22) dans un trou de forage primaire (50), le procédé étant **caractérisé en ce qu'**il comprend en outre, simultanément à l'injection, l'acquisition d'une courbe révélatrice du rapprochement des bords (24, 26) de la fissure (22), l'injection étant arrêtée dès qu'une brusque diminution de pente en valeur absolue est détectée sur la courbe.

2. Procédé selon la revendication 1, dans lequel la substance de renforcement est une substance expansive, notamment de la mousse de polyuréthane.

3. Procédé selon la revendication 1 ou 2, dans lequel à chaque instant T, on évalue la pente de la courbe durant un premier intervalle ΔT_{S} puis durant un deuxième intervalle de temps ΔT_{D} étant compris entre 10 secondes et 1 minutes, et de préférence de l'ordre de 15 ou 30 secondes.

4. Procédé selon l'une quelconque des revendications 1 à 3, dans lequel on place entre deux points (Q3, Q4) situés sur la façade (12) de l'ouvrage (10), de part et d'autre de la fissure (22), un capteur (30) d'un paramètre révélateur du rapprochement entre les bords (24, 26) de la fissure (22), ledit capteur étant relié à un dispositif de lecture (40), et, simultanément à l'injection, on lit ladite courbe sur le dispositif de lecture (40).

5. Procédé selon la revendication 4, dans lequel le capteur (30) est un capteur de pression adapté à mesurer entre les bords (24, 26) de la fissure (22) une augmentation de pression révélatrice du rapprochement entre lesdits bords (24, 26).

6. Procédé selon la revendication 4, dans lequel le capteur (30) est un capteur de déplacement adapté à mesurer le rapprochement entre les bords (24, 26) de la fissure (22).

7. Procédé selon l'une quelconque des revendications 4 à 6, dans lequel un premier trou de forage (50) est situé dans un plan (P) sensiblement aligné avec le capteur (30) et perpendiculaire à la façade (12).

8. Procédé selon la revendication 7, dans lequel on procède à des injections supplémentaires dans des trous de forage réalisés alternativement d'un côté et de l'autre du premier trou de forage (50) en s'éloignant dudit premier trou de forage (50).

9. Procédé selon la revendication 8, dans lequel, au niveau de chaque point d'injection supplémentaire, on arrête l'injection dès qu'il n'est plus possible d'injecter.

10. Procédé selon la revendication 8 ou 9, dans lequel une fois les injections dans les trous de forage terminées, on mesure la portance du sol.

11. Procédé selon l'une des revendications précédentes, **caractérisé en ce que** l'ouvrage est supporté par des éléments de structures tels qu'une dalle ou une semelle reposant sur le sol d'assise, l'injection de la substance de renforcement étant effectuée entre l'élément de structure et le sol d'assise et/ou dans la couche du sol supportant la structure dite couche d'assise.

12. Système de réhabilitation d'un ouvrage (10) reposant sur un sol d'assise affaissé (10), le sol en profondeur étant consolidé, l'ouvrage présentant au moins une fissure (22) résultant de l'affaissement du sol d'assise, comprenant:
- un capteur (30) de mesure du rapprochement des bords longitudinaux de la fissure,
- un dispositif d'injection d'une substance de renforcement dans le sol d'assise de l'ouvrage au droit de la fissure, ou entre le sol d'assise et un élément de structure supportant l'ouvrage, tel qu'une dalle ou une semelle, la substance présentant dans son état expansé, une densité comparable à celle du sol avant son affaissement,
- un dispositif d'acquisition des données issues dudit capteur (30) sous la forme d'une courbe révélatrice du rapprochement des bords de la fissure,
- un dispositif de commande de l'arrêt de l'injection recueillant en temps réel la courbe issue du dispositif d'acquisition et commandant l'arrêt de l'injection dès qu'une brusque diminution de pente en valeur absolue est détectée sur la courbe.

13. Système selon la revendication 12, dans lequel la masse volumique de la substance de renforcement est supérieure à 60 kg.m⁻³.

## Patentansprüche

1. Sanierungsverfahren für ein Bauwerk, das auf einem abgesenkten Boden (10) steht, wobei der Bodengrund gefestigt ist und das Bauwerk mindestens einen Riss (22) aufweist, der durch das Absenken des Bodens verursacht wurde, in dem senkrecht unter besagtem Riss (22) in den Baugrund des Bauwerks in ein primäres Bohrloch (50) eine Festigungssubstanz injiziert wird, wobei das Verfahren **dadurch gekennzeichnet** ist, das es des Weiteren neben der Injektion die Erfassung einer Kurve umfasst, welche die Annäherung der Ränder (24, 26) des Risses (22) aufzeigt, wobei die Injektion angehalten wird, sobald an der Kurve eine abrupte Verringerung der Steigung in einem absoluten Wert erkannt wird.

2. Verfahren nach Anspruch 1, in dem die Festigungssubstanz ein expansiver Stoff ist, insbesondere Polyurethanschaum.

3. Verfahren nach Anspruch 1 oder 2, in dem man zu jedem Zeitpunkt T die Steigung der Kurve in einem ersten Intervall ΔT_{S} und dann in einem zweiten Zeitintervall ΔT_{D} bewertet, wobei die Intervalle 10 Sekunden bis 1 Minute, vorzugsweise aber 15 bis 30 Sekunden dauern.

4. Verfahren nach einem der Ansprüche 1 bis 3, in dem man zwischen zwei Punkten (Q3, Q4) an der Fassade (12) des Bauwerks (10) zu beiden Seiten des Risses (22) einen Sensor (30) positioniert, der einen Parameter erfasst, welcher die Annäherung der Ränder (24, 26) des Risses (22) aufzeigt, wobei der Sensor mit einer Ablesevorrichtung (40) verbunden ist, und bei dem man gleichzeitig mit der Injektion die besagte Kurve auf der Ablesevorrichtung (40) abliest.

5. Verfahren nach Anspruch 4, in dem der Sensor (30) ein Drucksensor ist, der so ausgelegt ist, dass er eine Druckerhöhung zwischen den Rändern (24, 26) des Risses (22), die auf die Annäherung der besagten Ränder (24, 26) verweist, messen kann.

6. Verfahren nach Anspruch 4, in dem der Sensor (30) ein Wegsensor ist, der so ausgelegt ist, dass er die Annäherung der beiden Ränder (24, 26) des Risses (22) messen kann.

7. Verfahren nach einem der Ansprüche 4 bis 6, in dem sich ein erstes Bohrloch (50) auf einer Ebene (P) befindet, die im Wesentlichen auf den Sensor (30) ausgerichtet und senkrecht zur Fassade (12) verläuft.

8. Verfahren nach Anspruch 7, bei dem man zusätzliche Injektionen in Bohrlöcher spritzt, die im Wechsel zu beiden Seiten des ersten Bohrloches (50) angeordnet sind, und man sich dabei vom ersten Bohrloch (50) entfernt.

9. Verfahren nach Anspruch 8, in dem man die Injektion an jedem zusätzlichen Injektionspunkt anhält, sobald man nicht weiter injizieren kann.

10. Verfahren nach Anspruch 8 oder 9, in dem man nach Beendigung der in die Bohrlöcher gespritzten Injektionen die Tragfähigkeit des Bodens misst.

11. Verfahren nach einem der vorhergehenden Ansprüche, **dadurch gekennzeichnet, dass** das Bauwerk von Strukturelementen, wie zum Beispiel einer auf dem Untergrund aufliegenden Bodenplatte oder einem Fundament getragen wird, wobei die Festigungssubstanz zwischen das Strukturelement und den Baugrund und/oder in die Bodenschicht, welche die Struktur trägt, Tragschicht genannt, injiziert wird.

12. System zur Sanierung eines Bauwerks (10), welches auf einem abgesenkten Baugrund (10) steht, wobei der Untergrund gefestigt ist und das Bauwerk mindestens einen Riss (22) aufweist, der durch das Absenken des Baugrunds hervorgerufen wurde, welches Folgendes umfasst:
- einen Sensor (30) zum Messen der Annäherung der Längsränder des Risses,
- eine Vorrichtung zur Injektion einer Festigungssubstanz in den Baugrund des Bauwerks senkrecht unter dem Riss, oder zwischen den Baugrund und ein Strukturelement, welches das Bauwerk trägt, wie zum Beispiel eine Bodenplatte oder ein Fundament,
wobei die Substanz in ihrem expandierten Zustand eine Dichte aufweist, die mit der des Bodens vor dessen Absenkung vergleichbar ist,
- eine Vorrichtung zur Erfassung der Daten des Sensors (30) in Form einer Kurve, welche auf die Annäherung der Ränder des Risses verweist,
- eine Steuervorrichtung zum Anhalten der Injektion, welche die aus der Erfassungsvorrichtung stammende Kurve in Echtzeit erfasst und das Anhalten der Injektion steuert, sobald an der Kurve eine abrupte Verringerung der Steigung in einem absoluten Wert erkannt wird.

13. System nach Anspruch 12, in dem die Fülldichte der Festigungssubstanz über 60 kg.m⁻³ liegt.

## Claims

1. A method for restoring a structure resting on a collapsing ground (10), with the subgrade being reinforced, with the structure having at least one crack (22) resulting from the collapsing of the ground, wherein a reinforcing substance is injected into the subgrade of the structure at said crack (22) into a main bore hole (50), with the method being **characterized in that** it further comprises, simultaneously with the injection, the acquisition of a curve indicative of the moving closer together of the edges (24, 26) of the crack (22), with the injection being stopped as soon as a sudden decrease in the absolute value of the slope is detected on the curve.

2. A method according to claim 1, wherein the reinforcing substance is an expansive substance, in particular polyurethane foam.

3. A method according to claim 1 or 2, wherein at each time T, the slope of the curve is evaluated during a first time interval ΔT_{S}, then during a second time interval ΔT_{D} ranging from 10 seconds to 1 minute and preferably of the order of 15 or 30 seconds.

4. A method according to any one of claims 1 to 3, wherein a sensor (30) of a parameter indicative of the moving closer together of the edges (24, 26) of the crack (22) is placed between two points (Q3, Q4) located on the facade (12) of the structure (10), on either side of the crack (22), with said sensor being connected to a reading device (40), and, simultaneously with the injection, said curve is read on the reading device (40).

5. A method according to claim 4, wherein the sensor (30) is a pressure sensor adapted to measure a pressure increase indicative of the moving closer together of the edges (24, 26), between the edges (24, 26) of the crack (22).

6. A method according to claim 4, wherein the sensor (30) is a displacement sensor adapted to measure the moving closer together of the edges (24, 26) of the crack (22).

7. A method according to any one of claims 4 to 6, wherein a first bore hole (50) is located in a plane (P) substantially aligned with the sensor (30) and perpendicular to the facade (12) of the structure.

8. A method according to any claim 7, wherein additional injections are carried out into bore holes provided alternately on one side and the other side of the first bore hole (50), away from said first bore hole (50).

9. A method according to claim 8, wherein, at each additional injection point, the injection is stopped as soon as no further injection is possible.

10. A method according to claim 8 or 9, wherein once the injections into the bore holes are completed, the ground bearing capacity is measured.

11. A method according to one of the preceding claims, **characterized in that** the structure is supported by structural elements such as a slab or a sole resting on the subgrade, with the injection of the reinforcing substance being performed between the structural element and the subgrade and/or into the ground layer supporting the structure, also called the subgrade.

12. A system for restoring a structure (10) resting on a collapsing ground (10), with the subgrade being reinforced, with the structure having at least one crack (22) resulting from the collapsing of the ground, comprising:
- a sensor (30) for measuring the moving closer together of the longitudinal edges of the crack,
- a device for injecting a reinforcing substance into the subgrade of the structure at the crack, or between the subgrade and a structural element supporting the structure, such as a slab or a sole, with the substance having, in its expanded state, a density almost similar to that of the ground prior to the collapsing thereof,
- a device for the acquisition for data from the sensor as a curve indicative of the moving closer together of the edges of the crack,
- an injection stop control device for the real-time collection of the curve from the acquisition device and controlling the injection stop as soon as a sudden decrease in the absolute value of the slope is detected on the curve.

13. A system according to claim 12, wherein the density of the reinforcing substance is above 60kg.m³.
